# FASCICULE DE BREVET EUROPEEN

(11) **EP 1 148 527 B1**
(45) Date de publication et mention de la délivrance du brevet: **15.12.2004**
(21) Numéro de dépôt: 01400884.1
(22) Date de dépôt: 05.04.2001
(51) Int. Cl.: H01H 33/90

(54) **Interrupteur à soufflage d'arc, possédant une chambre de coupure à compression de gaz réduite et un mouvement alternatif du piston**
Schalter mit Lichtbogenbeblasung, versehen mit einer Lichtbogenkammer mit reduzierter Gaskompression und hin- und hergehendem Kolben
Gas-blast switch having an arc chamber with reduced gas compression and an alternatively moving piston

(30) Priorité: 18.04.2000 FR 0004987
(43) Date de publication de la demande: 24.10.2001
(73) Titulaire: Areva T&D SA, 92309 Levallois-Perret Cedex (FR)
(72) Inventeur: Ozil, Joel, 69007 Lyon (FR); Perret, Michel, 38300 Bourgoin-Jaillieu (FR)
(74) Mandataire: Poulin, Gérard

(56) Documents cités:
- EP-A- 0 540 971
- EP-A- 0 895 262
- DE-A- 3 930 548
- FR-A- 2 753 564
- US-A- 3 331 935

## Description

L'invention porte de façon générale sur un interrupteur, et plus particulièrement sur un disjoncteur, possédant une chambre de coupure à compression de gaz réduite. L'invention peut s'appliquer aussi bien aux disjoncteurs à simple mouvement de contact qu'aux disjoncteurs à double mouvement des contacts. En particulier, la fonctionnalité du double mouvement des contacts et celle de la compression de gaz réduite sont connues séparément depuis de nombreuses années, mais leur association présente des inconvénients expliqués plus loin. Concernant la compression de gaz réduite, un dispositif a notamment fait l'objet du brevet FR 2 696 274.

Il convient de rappeler que le principe de la compression réduite signifie que dans la chambre de coupure, la compression du gaz n'est effectuée que pendant une partie de la course des contacts, généralement inférieure à 50% de celle-ci. Cette première partie de l'opération d'ouverture du disjoncteur correspond au déplacement des contacts depuis la position fermée jusqu'au début du soufflage de l'arc qui suit leur séparation. La compression du gaz est maximale au moment de la séparation des contacts, et chute rapidement avec le soufflage de l'arc. L'énergie nécessaire pour l'ouverture du disjoncteur est donc réduite pendant la deuxième partie de la course des contacts.

Le principe du double mouvement des contacts est appliqué depuis plus longtemps (voir brevet FR 2 491 675), car il consiste simplement à entraîner simultanément chacun des deux contacts dans des directions opposées, soit à des vitesses instantanées égales, ce qui revient à un déplacement symétrique par rapport à la position de fermeture, soit à des vitesses différentes. L'entraînement peut être réalisé par un système à bielles de renvoi ou à crémaillères. L'intérêt de ce type de dispositif par rapport à un dispositif à simple mouvement est de permettre de diminuer le temps de séparation des contacts, sans augmenter la vitesse du contact mobile. En effet, le temps de séparation des contacts dépend de leur vitesse moyenne relative et de leur distance de recouvrement R. Ainsi, pour un dispositif à double mouvement symétrique, le temps de séparation des contacts est environ divisé par deux par rapport à un dispositif à simple mouvement, à distance de recouvrement R et vitesse moyenne des contacts identiques. De plus, à la séparation des contacts, chaque contact s'est déplacé seulement d'une distance R/2 dans l'enveloppe du disjoncteur à double mouvement symétrique, alors que le contact mobile s'est déplacé d'une distance R dans l'enveloppe du disjoncteur à simple mouvement. Enfin, la vitesse réduite des contacts mobiles dans un dispositif à double mouvement présente un avantage certain en matière d'énergie cinétique totale consommée qui peut être réduite de l'ordre de 50% (schématiquement, les masses en mouvement doublent mais la vitesse moyenne des contacts diminue de moitié, d'où une énergie cinétique environ divisée par 2).

La fonctionnalité du double mouvement des contacts n'apporte pourtant pas que des avantages, notamment si elle est associée à une chambre de coupure à compression de gaz réduite. En effet, du fait du déplacement réduit des contacts, la longueur L (course relative du piston dans la chambre de compression) du volume de compression est diminuée de moitié, d'où une pression de soufflage aussi diminuée de moitié.

Il convient de rappeler que dans la plupart des disjoncteurs à compression de gaz réduite, le piston de la chambre de coupure est en général maintenu fixe dans l'enveloppe pendant la première partie de l'ouverture du disjoncteur. C'est en fait la chambre de compression qui est solidaire du contact portant la buse de soufflage, et qui se rapproche du piston pour obtenir la compression du gaz (voir le brevet FR 2 696 274 cité plus haut). Pour un disjoncteur à simple mouvement, on obtient alors une longueur de compression L égale à la course du contact mobile pendant la première phase de l'ouverture, c'est à dire aussi égale à la distance de recouvrement R des contacts. On considère pour simplifier que le volume de compression Vc est égal à L x S, S étant la section (l'alésage) du piston.

En comparaison, un disjoncteur à double mouvement des contacts implique une longueur de compression L égale à R/2. Ainsi, pour obtenir un volume de compression Vc équivalent à celui du disjoncteur à simple mouvement sans augmenter la distance de recouvrement R des contacts, il faut doubler la section S du piston. Cette solution présente des inconvénients de trois ordres:
- elle oblige à augmenter le diamètre de l'enveloppe, et donc son encombrement,
- elle impose de doubler l'effort nécessaire à la compression pour obtenir une même pression de gaz,
- elle aboutit à quasiment doubler la masse des éléments mobiles, ce qui annule le gain en énergie cinétique consommée procuré par la fonctionnalité du double mouvement.

Afin d'augmenter le volume de compression sans augmenter la section du piston, certains dispositifs à simple mouvement permettent d'obtenir une longueur de compression L supérieure à la distance de recouvrement R des contacts, typiquement 1,1×R à 1,25×R. A cet effet, le piston n'est plus fixe pendant la phase de compression, mais se déplace quelque peu dans l'enveloppe en direction de la chambre de compression grâce à un système de renvoi à bielles reliées au piston et au contact portant la chambre de compression. On trouve par exemple un tel système dans le brevet EP 0 664 552. On parle alors de mouvement alternatif du piston, puisque celui ci se déplace dans un sens pendant la phase de compression, et dans l'autre sens après la séparation des contacts. Ce déplacement pendant la première phase du mouvement est égal à la différence L - R et ne représente que 10% à 20% de la longueur L du volume de compression dans les dispositifs connus.

Appliqué à un disjoncteur à double mouvement des contacts, un tel système de mouvement alternatif du piston peut permettre d'obtenir une longueur de compression typiquement comprise entre 1,1 x R/2 à 1,25 × R/2, au lieu de L égale à R pour un piston fixe. La pression de soufflage reste donc nettement inférieure à celle obtenue dans un soufflage reste donc nbtrêment intérieure à celle obtenue dans un disjoncteur analogue à simple mouvement.

Un but de l'invention est de proposer une solution qui remédie à ces inconvénients, et pouvant s'appliquer à tous les types de disjoncteurs à chambre de coupure à compression de gaz réduite, qu'ils soient à simple ou à double mouvement des contacts.

Notamment, l'invention permet de cumuler, dans un disjoncteur à double mouvement des contacts, les avantages des disjoncteurs à simple mouvement avec ceux des disjoncteurs à double mouvement sans en avoir les inconvénients. En particulier, l'invention propose un dispositif possédant la même longueur de compression L qu'un dispositif à simple mouvement, à distance R de recouvrement des contacts identique. L'invention permet aussi d'améliorer les performances des disjoncteurs à simple mouvement de contact. Les dispositifs connus de l'art antérieur ne permettent d'obtenir que L typiquement compris entre R et 1,25 x R. En comparaison, un dispositif proposé dans le cadre de l'invention permet d'obtenir L au moins égale à 2 x R.

A cet effet, l'invention a pour object un interrupteur à soufflage d'arc selon la revendication 1.

Selon un premier mode de réalisation de l'interrupteur d'après l'invention, ledit second contact est mobile selon ladite direction longitudinale en sens contraire dudit premier contact.

Selon un mode de réalisation particulier de l'interrupteur d'après l'invention, ledit piston est alternativement en liaison avec le second et le premier contact durant l'opération d'ouverture de l'interrupteur.

Selon un mode de réalisation particulier de l'interrupteur d'après l'invention, ledit piston est solidaire du second contact mobile pendant toute la phase de compression du gaz, et s'en désolidarise après la séparation desdits premier et second contacts pour devenir solidaire dudit premier contact. Cette liaison solidaire permet d'obtenir une longueur de compression L égale à ladite distance R.
La figure 1 est une représentation très schématique, en demi-coupe axiale, d'un disjoncteur selon l'invention dans sa position de fermeture.
La figure 2 est une représentation très schématique, en demi-coupe axiale, d'un disjoncteur selon l'invention dans une position intermédiaire d'ouverture.
La figure 3 est une représentation très schématique, en demi-coupe axiale, d'un disjoncteur selon l'invention dans sa position d'ouverture.
La figure 4 est une représentation très schématique, en demi-coupe axiale, d'un ensemble de blocage utilisé dans le dispositif selon l'invention. L'ensemble est représenté en phase de compression du gaz.
La figure 5 est une représentation dudit ensemble de blocage en fin de compression du gaz, dans une position correspondant à celle décrite par la figure 2.
La figure 6 est une représentation dudit ensemble de blocage juste après la position décrite par la figure 5. Ce moment correspond à l'inversion du mouvement du piston.
La figure 7 est une représentation très schématique, en demi-coupe axiale, d'un mode de réalisation particulier d'un disjoncteur selon l'invention. Des inserts télescopiques introduisant un débattement Δ permettent que la course L du piston dans le volume de compression durant la phase de compression du gaz soit supérieure à la distance R de recouvrement des premier et second contacts.
La figure 8 est une représentation très schématique, en demi-coupe axiale, d'un disjoncteur selon l'invention possédant des moyens de manoeuvre du second contact qui sont séparés de ceux du premier contact.
La figure 9 est une représentation très schématique, en demi-coupe axiale, d'un système d'inserts à ressorts introduisant un débattement Δ permettant un résultat équivalent à celui procuré par le dispositif décrit à la figure 7.

Sur les figures, un disjoncteur selon l'invention est montré en demi-coupe axiale selon son axe de révolution A. Il comprend une enveloppe, de forme généralement cylindrique non représentée sur les figures, à l'intérieur de laquelle est disposé un premier contact 1 qui est creux et qui est mobile en translation suivant la direction A avec une chambre de coupure cylindrique 2 entourant coaxialement le contact 1. La chambre de coupure 2 forme un volume de soufflage 3 et un volume de compression 4 séparés par une couronne 5 coaxiale au contact 1, qui s'étend radialement depuis le contact 1 et qui est solidaire de celui-ci . Le volume de soufflage est fermé par une buse 6 et communique à travers la couronne 5 par un clapet unidirectionnel 7 avec le volume de compression 4 qui est fermé par un piston 8.

Le disjoncteur comprend encore dans l'enveloppe un second contact 9 en forme de tige qui vient s'insérer dans le contact creux 1 en position de fermeture du disjoncteur. Ce contact 9 est coaxial au contact 1 et traverse le col de la buse 6 en position de fermeture du disjoncteur comme visible sur la figure 1. En fonction du positionnement du mécanisme de manoeuvre, non représenté sur les figures, le contact 9 ou le contact 1 est déplacé en translation suivant la direction A pour être inséré dans l'autre contact ou être séparé de ce dernier.

Le mouvement du contact 9 est renvoyé en sens contraire au contact 1 par un mécanisme pivotant fixe dans l'enveloppe du disjoncteur, illustré par 10 et qui peut être un système de crémaillères ou de leviers de renvoi de sorte que les deux contacts se déplacent toujours en sens contraire selon la direction A.

Le piston 8 est solidaire en mouvement du contact 9 par l'intermédiaire notamment d'une liaison mécanique 11 téléscopique qui s'étend suivant la direction A et qui est formée d'un premier cylindre 12 prolongeant l'arrière du piston 8 et d'un second cylindre 13 coulissant sur le cylindre 12. Une liaison périphérique (14), pouvant être constituée d'un troisième cylindre ou de bielles de liaison disposées autour de l'axe A, entoure le second cylindre 13 et y est fixée de même qu'au second contact 9 par des moyens de fixations connus. Cette liaison périphérique (14) comporte avantagement un tronçon cylindrique en matière isolante 15. Le contact 1 comporte sur une partie de sa longueur un bourrelet périphérique 16 sur lequel prennent appui des billes 17 disposées dans des ouvertures 18 ménagées dans le cylindre 12 et venant s'engager dans une gorge périphérique interne 19 du second cylindre 13 dans la phase de compression de gaz, c'est-à-dire en début d'ouverture.

Figure 1, dans la position de fermeture du disjoncteur, le piston 8 est écarté de la culasse formée par la couronne 5 à l'extrémité de la chambre de compression opposée au piston, et les billes 17 en appui sur le bourrelet 16 sont engagées dans les gorges 19 du second cylindre 13. La liaison télescopique 11 est alors verrouillée dans sa position déployée. Lors d'une première partie d'une opération d'ouverture, le contact 1 est déplacé dans un certain sens suivant la direction A, ici vers la droite, et le contact 9 est déplacé dans le sens opposé suivant la direction A, ici vers la gauche comme indiqué par les flèches. On peut noter que ce déplacement mutuel des contacts peut aussi être assuré par une poussée du mécanisme de manoeuvre, non représenté sur les figures, sur le second cylindre 13. La liaison télescopique 11 est alors verrouillée par les billes 17 qui transmettent la poussée du second cylindre 13 à la partie 12A du premier cylindre 12 qui se prolonge par le piston 8. De ce fait, le piston 8 est déplacé en sens contraire du contact 1 et donc de la culasse 5 de sorte qu'en se rapprochant l'un de l'autre, la culasse 5 et le piston 8 compriment le gaz dans le volume de compression 4. On peut noter, comme illustré sur la figure 4, que la petite partie annulaire 12B du premier cylindre 12, située à l'extrémité du cylindre opposée au piston, ne subit aucun effort venant des billes, de sorte qu'un jeu peut exister entre les billes et ladite partie annulaire 12B. Quant à la partie 12A du premier cylindre 12, elle comporte au niveau des ouvertures 18 des logements présentant chacun une portion de surface sphérique complémentaire à la surface de la bille en appui contre ce logement, afin de limiter les pressions de contact exercées par les billes sur ladite partie 12A lors de la compression du gaz. Afin de limiter les contraintes subies par la liaison télescopique 11 au niveau des billes 17, la profondeur des gorges 19 du second cylindre 13 est typiquement comprise entre 30% et 50% du diamètre D des billes. La partie 12A du premier cylindre 12 peut donc avoir une épaisseur jusqu'à 70% du diamètre D des billes. Il peut n'y avoir qu'un faible espace entre ladite partie 12A et le bourrelet périphérique 16 sur lequel prennent appui les billes 17. Comme illustré sur la figure 4, le jeu entre les billes et la partie annulaire 12B permet que le diamètre minimal G de l'ouverture 18 soit supérieur au diamètre D des billes, même lorsque I' espace entre la partie 12A du premier cylindre 12 et le bourrelet périphérique 16 est réduit au minimum.

Figure 2, quand le piston 8 arrive en butée contre la culasse 5 à la fin de la compression du gaz, les billes 17 sont positionnées à une extrémité du bourrelet 16 et s'effacent de la gorge 19 pour libérer le verrouillage de la liaison télescopique 11 qui peut se rétracter, comme illustré sur les figures 5 et 6. Ainsi, après la fin de la compression du gaz, le piston 8 est poussé par la culasse 5 et est déplacé dans le même sens que le contact 1, c'est à dire en sens contraire du contact 9.

Figure 3, le disjoncteur est en fin d'ouverture et la distance d'isolement d entre les deux contacts 1 et 9 est atteinte.

La longueur L du volume de compression 4 suivant la direction A est sensiblement égale à la longueur R de la zone de recouvrement des contacts, ainsi qu'à la longueur du déplacement des billes 17 sur le bourrelet 16. La distance d'isolement d entre les deux contacts 1 et 9 est par ailleurs sensiblement égale à la longueur du déplacement relatif du second cylindre 13 par rapport au cylindre 12 suivant la direction A.

La figure 7 illustre une variante de réalisation d'un disjoncteur à double mouvement des contacts d'après l'invention. Une partie de l'opération de compression du gaz du volume de compression s'effectue avant le commencement de la phase de mise en mouvement des premier et second contacts, laquelle est retardée par rapport au déclenchement de l'ouverture de l'interrupteur pour permettre au piston d'avoir parcouru une distance Δ lorsque le mouvement des contacts est enclenché. Le retard au déplacement des premier et second contacts est procuré par deux systèmes d'inserts télescopiques 20 et 21 qui séparent respectivement le premier contact 1 et la liaison périphérique 14 chacun en deux parties selon la direction longitudinale (A). Chaque système d'insert permet ainsi d'introduire un certain débattement longitudinal entre les deux parties du même élément qu'il sépare. Pour la compréhension du principe, la figure 7 est représentée avec un jeu Δ constitué d'un espace de gaz, mais d'autres variantes peuvent être envisagées. Par exemple, les inserts 20 et 21 peuvent consister chacun en un ressort joignant les deux parties qu'il sépare. Des systèmes de blocage des premier et second contacts doivent alors être mis en place de façon à maintenir immobiles ces contacts tant que le déplacement du piston 8 dans le volume 4 n'a pas atteint la longueur Δ souhaitée. Un système de renvoi de mouvement, par exemple depuis les cylindres 12 ou 13 de la liaison télescopique 11, peut déverrouiller ces systèmes de blocage dès que la longueur Δ est atteinte, les ressorts étant alors comprimés, pour permettre la mise en mouvement des premier et second contacts avec une accélération importante.

Ce dispositif permet d'augmenter le volume de compression, au détriment du temps de séparation des contacts qui augmente, ainsi que la masse des éléments mobiles. A volume de compression équivalent, on peut diminuer la distance R de recouvrement des premier et second contacts en augmentant Δ.

Figure 9, le retard au déplacement des premier et second contacts est ici procuré par des moyens consistant en un seul système d'inserts télescopiques, tels que des ressorts 26, permettant d'introduire un certain débattement longitudinal entre le second cylindre 13 et la liaison périphérique 14. Cette dernière peut être prolongée par une partie cylindrique 14A entourant le second cylindre 13 et pouvant coulisser le long de celui-ci, par exemple grâce à des roulements à billes. Le mécanisme pivotant 10 permettant de coordonner les mouvements des premier et second contacts traverse le second cylindre 13 par des ouvertures longitudinales prévues à cet effet. Dans ce dispositif, le mécanisme de manoeuvre du disjoncteur, non représenté, est relié au second cylindre 13 et agit en poussée dans le sens de la flèche sur la figure lors de l'ouverture du disjoncteur. Le système de blocage des premier et second contacts peut ici être réalisé par un dispositif unique 30, consistant par exemple en un bras pivotant verrouillable 31 retenant la liaison périphérique 14 par un ergot, ce bras pouvant être déverrouillé de façon connue par la poussée du second cylindre 13 sur un élément 32 commandant le mouvement dudit bras, dès que ledit second cylindre a parcouru une distance Δ.

La figure 8 représente un disjoncteur dont les moyens constitutifs sont équivalent à ceux du disjoncteur décrit aux figures 1 et 3, à l'exception des moyens de manoeuvre 25 du second contact qui sont séparés des moyens 24 manoeuvrant le premier contact. Dans le dispositif représenté, la course L du piston 8 durant la phase de compression du gaz est égale à la distance R de recouvrement des premier et second contacts. Il est aussi possible d'obtenir une longueur de compression L supérieure à R en séparant le premier contact 1 en deux parties par un système d'inserts télescopiques 20 tel que représenté à la figure 7. Les moyens de manoeuvre 25 seront alors actionnés avec un certain retard par rapport aux moyens 24, en fonction du débattement Δ procuré par ledit système d'inserts, de façon à synchroniser les déplacements des premier et second contacts.

Enfin, il est aussi possible de réaliser un disjoncteur possédant un simple mouvement de contact et tel que la course L dudit piston dans le volume de compression durant la phase de compression du gaz soit au moins égale à deux fois la distance R de recouvrement du contact mobile avec le contact fixe. En effet, au vu du dispositif à double mouvement des contacts décrit figure 8, les moyens de manoeuvre 25 peuvent être supprimés pour rendre le second contact fixe. Ainsi, la séparation des contacts a lieu lorsque le premier contact s'est déplacé d'une distance égale à la distance R de recouvrement, c'est à dire aussi lorsque le piston s'est déplacé d'une distance R. Le déplacement relatif du piston 8 par rapport à la culasse 5 du volume de compression, c'est à dire la longueur L de compression, est alors égal à deux fois à la distance R de recouvrement, voire supérieur à 2 x R si le contact 1 est séparé en deux parties par un système d'inserts télescopiques 20 tel que représenté à la figure 7.

En comparaison, comme mentionné dans le préambule, les dispositifs connus de l'art antérieur ne permettent d'obtenir que L typiquement compris entre R et 1,25 x R.

## Revendications

1. Un interrupteur à soufflage d'arc, possédant une chambre de coupure à compression de gaz réduite, comprenant un premier contact (1) et un second contact (9), le premier contact étant mobile selon une direction longitudinale (A) et solidaire de la chambre de coupure (2) dans laquelle du gaz est comprimé par un piston (8), des moyens de déplacement dudit piston étant agencés pour que son mouvement change de sens dans l'enveloppe de l'interrupteur après la phase de compression du gaz, **caractérisé en ce que** :
lesdits moyens de déplacement comprennent une liaison télescopique (11) reliée audit piston et **en ce que** la longueur du déplacement dudit piston dans ladite enveloppe pendant ladite phase de compression est au moins égale à la longueur du déplacement dudit premier contact pendant cette même phase de compression ;
- la liaison télescopique (11) est formée d'un premier cylindre (12) prolongeant le piston et entouré d'un second cylindre (13), ce dernier étant fixé à une liaison périphérique (14) solidaire en permanence du second contact, ladite liaison télescopique comprenant un ensemble de blocage se débloquant en fin de compression du gaz pour permettre au mouvement du piston de changer de sens et de suivre le mouvement du premier contact après la séparation des premier et second contacts ;
- ledit ensemble de blocage est constitué par des billes (17) disposées dans des ouvertures (18) ménagées dans le premier cylindre (12), lesdites billes étant engagées dans des gorges périphériques (19) internes au second cylindre (13) durant la phase de compression du gaz afin de bloquer ladite liaison télescopique.

2. L'interrupteur selon la revendication 1, dans lequel ledit second contact est mobile selon ladite direction longitudinale (A) en sens contraire dudit premier contact.

3. L'interrupteur selon la revendication 2, dans lequel ledit piston (8) est alternativement en liaison avec le second et le premier contact durant l'opération d'ouverture de l' interrupteur.

4. L'interrupteur selon la revendication 3, dans lequel ledit piston est solidaire du second contact mobile par l'intermédiaire de la liaison télescopique (11) pendant toute la phase de compression du gaz, et s'en désolidarise après la séparation desdits premier et second contacts pour devenir solidaire dudit premier contact.

5. L'interrupteur selon la revendication 1, dans lequel la profondeur desdites gorges périphériques est comprise entre 30 % et 50 % de la longueur D du diamètre des billes.

6. L'interrupteur selon l'une des revendications 1 ou 5, dans lequel la partie cylindrique (12A) du premier cylindre (12) comporte au niveau des ouvertures (18) des logements présentant chacun une portion de surface sphérique complémentaire à la surface de la bille en appui contre ce logement, afin de limiter les pressions de contact exercées par les billes sur ladite partie (12A) lors de la compression du gaz.

7. L'interrupteur selon la revendication 1, dans lequel une partie de l'opération de compression du gaz du volume de compression s'effectue avant le commencement de la phase de mise en mouvement du premier contact, laquelle est retardée par rapport au déclenchement de l'ouverture de l'interrupteur pour permettre au piston d'avoir déjà parcouru une certaine distance lorsque le mouvement du premier contact est enclenché.

8. L'interrupteur selon les revendications 1 et 7, dans lequel le délai de commencement de ladite phase d'ouverture est procuré par des moyens consistant en deux systèmes d'inserts télescopiques (20, 21) séparant respectivement le premier contact (1) et la liaison périphérique (14) chacun en deux parties selon la direction longitudinale (A), chaque système d'inserts permettant d'introduire un certain débattement longitudinal entre les deux parties du même élément qu'il sépare.

9. L'interrupteur selon les revendications 1 et 7, dans lequel le délai de commencement de ladite phase d'ouverture est procuré par des moyens consistant en un système d'inserts télescopiques (26) permettant d'introduire un certain débattement longitudinal entre le second cylindre (13) et la liaison périphérique (14) .

10. L'interrupteur selon la revendication 1, dans lequel ledit second contact est fixe dans ladite enveloppe et dans lequel la course L dudit piston dans le volume de compression durant la phase de compression du gaz est au moins égale à deux fois la distance R de recouvrement du contact mobile avec le contact fixe.

11. L'interrupteur selon l'une des revendications 1, 5 à 10, dans lequel le premier contact est relié au second cylindre (13) de la liaison télescopique (11) par un mécanisme pivotant à leviers (10) permettant auxdits premier contact et second cylindre de se déplacer à même vitesse en sens contraires.

## Patentansprüche

1. Schalter mit Lichtbogenbeblasung, der eine Löschkammer mit verringerter Gaskompression aufweist, umfassend einen ersten Kontakt (1) und einen zweiten Kontakt (9), wobei der erste Kontakt in einer Längsrichtung (A) bewegbar und mit der Löschkammer (2) verbunden ist, in der Gas durch einen Kolben (8) komprimiert ist, wobei Mittel zur Verlagerung des Kolbens dazu ausgelegt sind, dass seine Bewegung im Schaltergehäuse nach der Gaskompressionsphase die Richtung ändert, **dadurch gekennzeichnet, dass**:
- die Mittel zur Verlagerung eine mit dem Kolben verbundene Teleskopverbindung (11) umfassen und dass die Länge der Verlagerung des Kolbens im Gehäuse während der Kompressionsphase wenigstens gleich der Länge der Verlagerung des ersten Kontakts während derselben Kompressionsphase ist;
- die Teleskopverbindung (11) durch einen ersten Zylinder (12) gebildet ist, der den Kolben verlängert und von einem zweiten Zylinder (13) umgeben ist, wobei dieser letztgenannte an einer Umfangsverbindung (14) befestigt ist, die ständig mit dem zweiten Kontakt verbunden ist, wobei die Teleskopverbindung eine Blockageeinheit umfasst, die sich am Ende der Gaskompression deblockiert, um es der Kolbenbewegung zu ermöglichen, die Richtung zu ändern und der Bewegung des ersten Kontakts nach der Trennung des ersten und des zweiten Kontakts zu folgen;
- die Blockageeinheit durch Kugeln (17) gebildet ist, die in Öffnungen (18) angeordnet sind, welche im ersten Zylinder (12) vorgesehen sind, wobei die Kugeln während der Gaskompressionsphase in Eingriff in inneren Umfangsrillen (19) des zweiten Zylinders (13) sind, um die Teleskopverbindung zu blockieren.

2. Schalter nach Anspruch 1, bei dem der zweite Kontakt in der Längsrichtung (A) in zum ersten Kontakt entgegengesetzter Richtung bewegbar ist.

3. Schalter nach Anspruch 2, bei dem der Kolben (8) während der Öffnungsbetätigung des Schalters alternierend in Verbindung mit dem zweiten und dem ersten Kontakt ist.

4. Schalter nach Anspruch 3, bei dem der Kolben während der gesamten Gaskompressionsphase durch die Teleskopverbindung (11) mit dem bewegbaren zweiten Kontakt verbunden ist, und sich nach der Trennung des ersten und des zweiten Kontakts von ihm löst, um mit dem ersten Kontakt verbunden zu werden.

5. Schalter nach Anspruch 1, bei dem die Tiefe der Umfangsrillen zwischen 30% und 50% der Länge D des Durchmessers der Kugeln enthalten ist.

6. Schalter nach einem der Ansprüche 1 oder 5, bei dem der zylindrische Bereich (12A) des ersten Zylinders (12) im Bereich der Öffnungen (18) Aufnahmen umfasst, die jeweils einen kugelförmigen Oberflächenbereich- aufweisen, der komplementär zur Oberfläche der an dieser Aufnahme anliegenden Kugel ist, um die Kontaktdrücke zu begrenzen, die während der Gaskompression von den Kugeln auf den Bereich (12A) ausgeübt werden.

7. Schalter nach Anspruch 1, bei dem ein Teil der Kompressionsarbeit des Gases des Kompressionsvolumens vor Beginn der Phase des Inbewegungsetzens des ersten Kontakts erfolgt, welche bezüglich des Auslösens der Öffnung des Schalters verzögert ist, um es dem Kolben zu ermöglichen, bereits einen bestimmten Abstand durchlaufen zu haben, wenn die Bewegung des ersten Kontakts in Gang gesetzt wird.

8. Schalter nach den Ansprüchen 1 und 7, bei dem die Verzögerung des Beginns der Öffnungsphase durch Mittel bewirkt wird, die aus zwei Teleskopeinsetzsystemen (20, 21) bestehen, welche jeweils den ersten Kontakt (1) und die Umfangsverbindung (14) jeweils in zwei Teile in Längsrichtung (A) trennnen, wobei jedes Einsetzsystem das Einfügen eines bestimmten Längsfederwegs zwischen den zwei Teilen desselben Elements ermöglicht, welches es trennt.

9. Schalter nach den Ansprüchen 1 und 7, bei dem die Verzögerung des Beginns der Öffnungsphase durch Mittel bewirkt wird, die aus einem Teleskopeinsetzsystem (26) bestehen, welches das Einfügen eines bestimmten Längsfederwegs zwischen dem zweiten Zylinder (13) und der Umfangsverbindung (14) ermöglicht.

10. Schalter nach Anspruch 1, bei dem der zweite Kontakt im Gehäuse fest ist, und bei dem der Hub L des Kolbens im Kompressionsvolumen während der Gaskompressionsphase wenigstens gleich zweimal dem Überdeckungsabstand R des bewegbaren Kontakts mit dem festen Kontakt ist.

11. Schalter nach einem der Ansprüche 1, 5-10, bei dem der erste Kontakt mit dem zweiten Zylinder (13) der Teleskopverbindung (11) durch einen Hebeldrehmechanismus (10) verbunden ist, der es dem ersten Kontakt und dem zweiten Zylinder ermöglicht, sich mit gleicher Geschwindigkeit in entgegengesetzten Richtungen zu verlagern.

## Claims

1. A gas blast switch possessing a break chamber with low gas compression, the switch comprising a first contact (1) and a second contact (9), the first contact being movable along a longitudinal axis (A) and being secured to the break chamber (2) in which the gas is compressed by a piston (8), displacement means for displacing said piston being arranged so that its movement changes direction inside the case of the switch after the gas compression stage, the switch being **characterized in that**:
said displacement means comprise a telescopic link (11) connected to said piston, and **in that** the length of the displacement of said piston inside said case during said compression stage is not less than the length of the displacement of said first contact during said same compression stage;
- the telescopic link (11) is formed by a first cylinder (12) extending the piston and surrounded by a second cylinder (13) the second cylinder being fixed to a peripheral link (14) that is permanently secured to the second contact, said telescopic fink comprising a locking assembly that unlocks at the end of the gas compression stroke to allow the movement of the piston to change direction and to follow the movement of the first contact after the first and second contacts have separated; and
- said locking assembly consists of balls (17) disposed in openings (18) formed in the first cylinder (12), said balls being engaged in internal peripheral grooves (19) of the second cylinder (13) during the gas compression stage in order to lock said telescopic link.

2. The switch of claim 1, in which said second contact is movable along said longitudinal axis (A) in the opposite direction to said first contact.

3. The switch of claim 2, in which said piston (8) is connected in alternation with the second contact and with the first contact during the operation of opening the switch.

4. The switch of claim 3, in which said piston is secured to the second moving contact by means of the telescopic link (11) throughout the gas compression stage, and is separated therefrom after said first and second contacts have separated so as to become secured to said first contact.

5. The switch of claim 6, in which the depth of said peripheral grooves lies in the range 30% to 50% of the diameter D of the balls.

6. The switch of claim 1 or 5, in which the cylindrical portion (12A) of the first cylinder (12) has housings level with the openings (18), each housing presenting a spherical surface portion complementary to the surface of the ball bearing against said housing so as to limit the contact pressure exerted by the balls against said portion (12A) during gas compression.

7. The switch of claim 1, in which a portion of the operation of compressing the gas in the compression volume takes place before the stage in which the first contact is set into motion, with this being delayed relative to opening of the circuit breaker being triggered in order to allow the piston already to have traveled a certain distance when the movement of the first contact is engaged.

8. The switch of claims 1 and 7, in which the delay before said opening stage begins is obtained by means consisting in two telescopic insert systems (20, 21) respectively subdividing the first contact (1) and the peripheral link (14) so that each of them forms two portions along the longitudinal axis (A), each insert system enabling a certain amount of relative movement to take place longitudinally between the two portions of the element it subdivides.

9. The switch of claims 1 and 7, in which the delay in the beginning of said opening stage is obtained by means consisting in a telescopic insert system (26) accommodate a certain amount of longitudinal relative movement between the second cylinder (13) and the peripheral link (14).

10. The switch of claim 1, in which said second contact is fixed in said case and in which the stroke L of said piston in the compression volume during the gas compression stage is not less than twice the overlap distance R of the moving contact and the fixed contact.

11. The switch of any one of claims 1, and 5 to 10, in which the first contact is connected to the second cylinder (13) of the telescopic link (11) by a pivoting lever mechanism (10) enabling said first contact and second cylinder to move at the same speed in opposite directions.
